# EUROPÄISCHE PATENTSCHRIFT

(11) **EP 2 342 727 B1**
(45) Veröffentlichungstag und Bekanntmachung des Hinweises auf die Patenterteilung: **19.09.2018**
(21) Anmeldenummer: 09740332.3
(22) Anmeldetag: 27.10.2009
(51) Int. Cl.: H01H 9/04, H01H 51/06, H01H 1/00

(54) **EINRÜCKRELAIS**
ENGAGING RELAY
RELAIS D'ENGRENEMENT

(30) Priorität: 27.10.2008 DE 102008043191
(43) Veröffentlichungstag der Anmeldung: 13.07.2011
(73) Patentinhaber: SEG Automotive Germany GmbH, 70499 Stuttgart (DE)
(72) Erfinder: RAMEZANIAN, Houman, 71665 Vaihingen (DE); RICHTER, Ingo, 71706 Markgroeningen (DE); STOECKLEIN, Henning, 71735 Eberdingen (DE); FROEHLICH-SCHLAPP, Michael, 71634 Ludwigsburg (DE)
(74) Vertreter: Steinbauer, Florian
(86) Internationale Anmeldenummer: PCT/EP2009/064101
(87) Internationale Veröffentlichungsnummer: WO 2010/049400

(56) Entgegenhaltungen:
- EP-A1- 0 398 627
- EP-A2- 0 290 734
- FR-A- 817 068

## Beschreibung

### Stand der Technik

Anlasser, die zum Starten von Verbrennungsmotoren eingesetzt werden, benötigen Ströme bis zu 3000 A. Diese Ströme werden über ein elektromagnetisches Relais geschaltet.

Der Magnetanker wird gemäß dem Stand der Technik durch ein magnetisches Feld, welches in den Magnetwicklungen erzeugt wird, eingezogen wird und drückt die Schaltachse mit der Kontaktbrücke auf die Kontakte im Schalterdeckel. Dadurch wird die Verbindung zwischen Batterie und dem Elektromotor des Starters geschlossen. Bei entsprechenden Anforderungen kann das Relais mit Hilfe einer Schutzkappe aus einem Elastomer gegen das Eindringen von Wasser und anderen Medien aus der Umgebung geschützt werden. Bei einem raschen Aufheizen des Relais durch den Motor, z.B. durch Fahren mit hoher (Anhänger- oder Drehzahl-)Last bzw. durch einen raschen Abfall des Umgebungsluftdrucks durch eine Bergfahrt dehnt sich die Luft im Relais aus, bläht die Schutzkappe auf und das Relais kann u. U. nicht mehr schalten. Dadurch ist die Funktion des Anlassers nicht mehr gegeben.

Aus dem Stand der Technik ist bekannt, in die Schutzkappe ein mehrere Millimeter großes Loch einzubringen, um den Druckausgleich zu gewährleisten. Über dieses Loch können jedoch auch Medien wie Wasser oder Schmutz in das Relais eindringen oder austreten. Des Weiteren ist die EP 0398 627 A1 bekannt, die ein Einrückrelais nach dem Oberbegriff des Anspruchs 1 offenbart.

Zwischen dem Kern und Schalterdeckel befindet sich üblicherweise noch eine Tellerfeder. Im Bereich zwischen Schutzkappe und fest stehenden Magnetkern wird umlaufend eine Abdichtung erreicht, indem der Wulst der Schutzkappe durch einen Haltering (in der Zeichnung nicht dargestellt) auf das Relaisgehäuse gepresst wird.

### Offenbarung der Erfindung

Durch den Einbau eines Spaltes (gerade oder ungerade, z.B. gebogen, winklig, mehrere Richtungsänderungen) an den Fugen des Relais (z.B. in der Schutzkappe 13, dem Relaisdeckel (im Bereich von B an Teil 12), den Unterlegscheiben der Kontaktschrauben (Bereich C zwischen Teil 6 bzw. 7 und Teil 12) oder zwischen dem Anker 1 und dem Mitnehmer 21 im Bereich D) kann der Überdruck im Relais gezielt entweichen Dadurch kann die Funktion des Relais auch nach schneller Erwärmung sichergestellt werden. Die hier vorgestellte Lösung bietet einen ausreichenden Schutz vor Spritzwasser, da nur Spalte mit geringem Querschnitt verwendet werden und/oder ein Medienstrom mehrfach die Richtung ändern muss, um ins Relais einzudringen.

Untersuchungen haben gezeigt, dass die Dichtheit von Anlasserrelais mit Schutzkappe durch Schwankungen in den Toleranzen stark variiert. Bei Messungen der Einzugsspannung nach einer schneller Erwärmung (innerhalb von 15 min wurde die Temperatur von 20 °C auf 130 °C erhöht) wurden Werte zwischen 8,5 V und 24 V gemessen, ab einem Wert oberhalb von 10 V besteht die Gefahr des Versagens, weil der bewegliche Magnetanker nicht mehr eingezogen werden könnte. Durch das Einbringen einer geringen Undichtheit kann der Druckabbau erreicht werden und die Einzugsspannung nach schneller Erwärmung liegt sicher unter 9,5 V. Gleichzeitig kann durch die erfindungsgemäße Schutzkappe kein Spritzwasser in das Relais eindringen.

Bei derzeitigen Schutzkappen wird die Abdichtung zum Relaisanker durch zwei konzentrische Wulste (fungieren als Dichtringe, siehe Nr. 16 in Abb. 2) in der Schutzkappe erreicht, die durch eine Stemmscheibe (Nr. 14 in Abb. 2) auf den Anker gepresst werden.

Um einen Luftaustausch zu ermöglichen, weist die erfindungsgemäße Schutzkappe jeweils 4 Unterbrechungen in den Dichtringen auf, die symmetrisch gegeneinander versetzt sind und so ein Labyrinth bilden (siehe Fig. 6). Durch die Quetschung werden die Zwischenräume zwischen den Ringsegmenten zwar stark verringert, trotzdem ist noch ein ausreichender Druckausgleich zwischen Innen- und Außenraum möglich. Im Unterschied zu anderen Ausführungen, bei denen ein Austausch von Medien zwischen Relaisinnen- und Außenraum auf direktem Pfad möglich ist (z.B. Loch im Gummibalg), müssen Medien bei dieser Schutzkappe mehrfach die Richtung ändern, um durch das Labyrinth zu gelangen. Dadurch wird ein ausreichender Schutz vor Spritzwasser erreicht.

Die erfindungsgemäße Ausführung der Schutzkappe hat beispielsweise pro Dichtring 4 Aussparungen/Öffnungen 170, die gleichmäßig über den Umfang verteilt und gegenüber dem anderen Dichtring um alpha = 45° versetzt sind.

Denkbar ist, eine ähnliche Rippenstruktur wie in der Gummischutzkappe auch in die Stemmscheibe einzubringen, um so einen besseren Luftaustausch zu erreichen. Allerdings ist hier damit zu rechnen, dass auch mehr Wasser in das Relais eindringen kann.

### Varianten:

Anzahl Dichtringe zwischen Fixierung und Relaisanker von 1 bis 5 (in Abb. 3 beispielhaft mit einem Dichtring und in Abb. 7 beispielhaft mit 3 Dichtringen)
Anzahl der Unterbrechungen pro Dichtring von 1 bis 8. Beispielhaft sind für zwei Dichtringe jeweils Varianten mit einer (siehe Abb. 4) und zwei (siehe Abb. 5) Unterbrechungen dargestellt.

Die Anzahl der Unterbrechungen ist unabhängig von der Anzahl der Dichtringe, Kombinationen aus beiden Varianten sind möglich.

Der Winkel zwischen den Unterbrechungen pro Dichtring ist beliebig und muss nicht für alle gleich sein.

Bei mehr als einem Dichtring ist der Winkelversatz alpha zwischen den Unterbrechungen auf verschiedenen Dichtringen beliebig und muss nicht für alle Unterbrechungen gleich sein.

Die Dichtringe und die Unterbrechungen darin müssen nicht zwischen Fixierung (z.B. Stemmscheibe) und Ankerstirnfläche liegen. Denkbar ist auch, die Dichtung am Hals des Relaisankers (Nr. 18 in Fig. 2, oder Abb. 8) zu erreichen. Beispielhaft ist hier eine Variante mit 3 Dichtringen und je 1 Unterbrechung dargestellt.

Bei dieser Art der Abdichtung sind alle Variante möglich, d.h. Variation in Anzahl Dichtringe sowie Variation in Anzahl und Anordnung der Unterbrechungen
Die Belüftung des Relais erfolgt über eine Unterbrechung der Schutzkappe im Bereich des Halses des Relaisgehäuses (Nr. 19 in Abb. 2, oder 250 in Fig. 9 und 10). Auch hier sind alle Varianten möglich, d.h. Variation in Anzahl Dichtringe sowie Variation in Anzahl und Anordnung der Unterbrechungen. Beispielhaft ist in Abb. 9 eine Variante mit 3 Ringen und je 2 Unterbrechungen dargestellt.
Die Unterbrechung der Abdichtung erfolgt im Bereich der Stirnseite des Relaisgehäuses (Nr. 20 in Abb. 2). Auch hier sind alle Varianten möglich, d.h. Variation in Anzahl Dichtringe sowie Variation in Anzahl und Anordnung der Unterbrechungen. Beispielhaft ist in Abb. 10 eine Variante mit 3 Ringen und je 2 Unterbrechungen dargestellt.

Die Querschnittsform der Dichtringe ist beliebig. In der Abb. 2 sind runde, wellenartige Querschnitte beispielhaft abgebildet, in Abb. 9 rechteckige Formen. Denkbar sind auch sägezahnartige Formen.

Die Unterbrechungen befinden sich nicht in der Schutzkappe, sondern in der Fixierung, z.B. der Stemmscheibe (Fixierung auf Anker) oder der Haltescheibe (Fixierung auf Relaisgehäuse). Die Unterbrechungen können in ähnlicher Weise wie in der Schutzkappe eingebracht sein. Auch hier sind alle Varianten, d.h. Variation in Anzahl Dichtringe sowie Variation in Anzahl und Anordnung der Unterbrechungen.

Fig. 11: In den Relaisdeckel 12 wird im Bereich des Börtelrands B in Kanal eingebracht. Dieser Kanal kann eine beliebige Querschnittsform aufweisen (z.B. rechteckig, dreieckig, abgerundet) und kann gerade oder ungerade verlaufen. Bei ungerader Kanalführung kann dieser geschwungen/bogenförmig oder auch winklig verlaufen. Auch mehrere Richtungswechsel sind möglich. In Abb. 11 ist beispielhaft eine Ausführung mit einem Kanal mit 2 Richtungsänderungen dargestellt. Neben der Form des Kanals kann auch die Anzahl von einem Kanal bis 8 Kanäle variieren.

Fig. 12: Beim derzeitigen Relais wird eine Abdichtung zwischen den Kontaktbolzen (6 und 7) und dem Relaisdeckel durch eine Dichtungsscheibe im Bereich C erreicht. In diese Scheibe können ein bis acht Spalte eingebracht werden. Diese können durch den gesamten Querschnitt der Scheibe reichen (z.B. als Schlitzscheibe) oder als Vertiefung ausgeführt sein. Eine solche Scheibe kann an einem der Kontaktbolzen oder an beiden verwendet werden. Die Form des Spalts kann alle in Punkt 11 beschriebenen Varianten aufweisen. In Abb. 13 ist beispielhaft eine Scheibe mit 2 Spalten mit je 2 Richtungswechseln dargestellt.

Fig. 13: Ein Spalt kann auch in die Fuge zwischen Relaisanker 1 und Mitnehmer 21 im Bereich D eingebracht werden. Der Spalt kann alle beschriebenen Varianten aufweisen. In Abb. 13 ist beispielhaft ein linearer Spalt ohne Richtungsänderung 23 im Mitnehmer dargestellt.

## Patentansprüche

1. Einrückrelais für Startvorrichtungen zum Andrehen von Brennkraftmaschinen, mit einer Fuge (100) zwischen einem feststehenden magnetischen Kern (200) und einem entlang einer Bewegungsachse beweglichen magnetischen Kern (210) des Einrückrelais,
wobei eine elastische Schutzkappe (180) die Fuge (100) abdeckt,
wobei die elastische Schutzkappe (180) mit einem Rand (220) zumindest mittelbar am beweglichen magnetischen Kern (210) oder am feststehenden magnetischen Kern (200) anliegt,
wobei am Rand (220) eine Wallstruktur (160) angeordnet ist, wobei die Wallstruktur (160) zumindest eine Öffnung (170) aufweist, **dadurch gekennzeichnet, dass** die Wallstruktur (160) von zumindest einer weiteren Wallstruktur (160) benachbart ist, wobei diese ebenfalls zumindest eine Öffnung (170) aufweist und vorzugsweise diese Öffnung (170) in Bezug zu einer Bewegungsachse des beweglichen magnetischen Kerns (210) an einer anderen Umfangsposition angeordnet ist.

2. Einrückrelais nach Anspruch 1, **dadurch gekennzeichnet, dass** die Wallstruktur (160) mehrere Öffnungen (170) aufweist.

3. Einrückrelais nach Anspruch 1 oder 2, **dadurch gekennzeichnet, dass** die zumindest eine Wallstruktur (160) mit einem Wallrand an einem Hals (250) oder an einer vorzugsweise kreisförmigen Stirnfläche (260) des feststehenden (200) oder beweglichen magnetischen Kerns (210) anliegt.

4. Einrückrelais nach einem der Ansprüche 1 bis 3, **dadurch gekennzeichnet, dass** zwischen dem Rand und einem Druckelement ein Druck ist, wobei vorzugsweise dadurch auch zwischen der Wallstruktur (160) und einer Stirnfläche des beweglichen magnetischen Kerns (210) ein Druck ist.

5. Einrückrelais nach Anspruch 1, **dadurch gekennzeichnet, dass** eine Schaltachse (270) in einer Öffnung des beweglichen magnetischen Kerns angeordnet ist, wobei die Schaltachse (270) mit mehr als der Länge, mit der die Schaltachse (270) in der Öffnung steckt, einen kleineren Querschnitt als die Öffnung aufweist.

6. Einrückrelais nach Anspruch 5, **dadurch gekennzeichnet, dass** die Schaltachse (270) geschlitzt ist und über den Schlitz (280) ein Druckausgleich möglich ist.

7. Einrückrelais nach Anspruch 1, **dadurch gekennzeichnet, dass** zwischen einem Schaltraum (300), in dem eine Schaltbrücke (8) angeordnet ist, und der Umgebung des Einrückrelais eine Fügestelle zwischen einem Relaisdeckel (12) und dem Gehäuse ist, wobei in der Fügestelle ein Kanal (22) angeformt ist.

8. Einrückrelais nach Anspruch 7, **dadurch gekennzeichnet, dass** der Kanal (22) in einem Haltewulst (310) des Relaisdeckels (12) eingebracht ist.

9. Einrückrelais nach Anspruch 1, **dadurch gekennzeichnet, dass** zwischen einem Schaltraum, in dem die Schaltbrücke angeordnet ist, und einem Bolzendurchgang (320) des Einrückrelais eine Fügestelle ist, wobei in der Fügestelle ein Kanal (22) angeformt ist.

10. Einrückrelais nach Anspruch 9, **dadurch gekennzeichnet, dass** eine Zwischenscheibe (C) zwischen einem Bolzenkopf (6) und einem Abschnitt des Relaisdeckels einen Kanal aufweist.

11. Einrückrelais nach Anspruch 7 bis 10, **dadurch gekennzeichnet, dass** der Kanal vorzugsweise einen gewinkelten Verlauf hat.

12. Starter mit einem Einrückrelais nach einem der Ansprüche 1 bis 11.

## Claims

1. An engaging relay for starting devices for starting internal combustion engines, comprising a joint (100) between a stationary magnetic core (200) and a magnetic core (210) of the engaging relay, which core is movable along a movement axis,
wherein an elastic protective cap (180) covers the joint (100), wherein the elastic protective cap (180) rests with an edge (220) at least indirectly on the movable magnetic core (210) or on the stationary magnetic core (200),
wherein a wall structure (160) is arranged at the edge (220), wherein the wall structure (160) has at least one opening (170),
**characterised in that**
the wall structure (160) is adjacent to at least one other wall structure (160), which also has at least one opening (170) and preferably this opening (170) is arranged with respect to a moving axis of the movable magnetic core (210) at another circumferential position.

2. An engaging relay according to claim 1, **characterised in that** the wall structure (160) has a plurality of openings (170).

3. An engaging relay according to claim 1 or 2, **characterised in that** said at least one wall structure (160) rests with a wall edge on a neck (250) or on a preferably circular end face (260) of the stationary (200) or movable magnetic core (210).

4. An engaging relay according to any one of claims 1 to 3, characterised that there is a pressure between the edge and a pressure element, wherein
preferably thereby is also a pressure between the wall structure (160) and an end face of the movable magnetic core (210).

5. An engaging relay according to claim 1, **characterised in that** a switching axis (270) is arranged in an opening of the movable magnetic core, wherein the switching axis (270) with more than the length with which the switching axis (270) is inserted in the opening, exhibits a smaller cross section than the opening.

6. An engaging relay according to claim 5, **characterised in that** the switching axis (270) is slotted and a pressure compensation is possible via the slot (280).

7. An engaging relay according to claim 1, **characterised in that** between a switching space (300) in which a switching bridge (8) is arranged and the environment of the engaging relay is a joining place between a relay cover (12) and the housing, wherein a channel is formed in the joining place.

8. An engaging relay according to claim 7, **characterised in that** the channel (22) is introduced in an annular ring (310) of the relay cover (12).

9. An engaging relay according to claim 1, **characterised in that** between a switching space (300) in which the switching bridge is arranged and a bolt passage (320) of the engaging relay is a joining place, wherein a channel (22) is formed in the joining place.

10. An engaging relay according to claim 9, **characterised in that** an intermediate disc (C) has a channel between a bolt head (6) and a portion of the relay cover.

11. An engaging relay according to claim 7 to 10, **characterised in that** the channel preferably has an angular course.

12. Starter with an engaging relay according to one of claims 1 to 11.

## Revendications

1. Relais d'enclenchement pour des dispositifs de démarrage pour mettre en marche des moteurs à combustion interne, comportant une jointure (100) entre un noyau magnétique fixe (200) et un noyau magnétique (210) du relais d'enclenchement mobile le long d'un axe de déplacement,
dans lequel un capuchon de protection élastique (180) recouvre la jointure (100),
dans lequel le capuchon de protection élastique (180) ayant un rebord (220) vient au moins directement contre le noyau magnétique mobile (210) ou contre le noyau magnétique fixe (200),
dans lequel une structure de paroi (160) est agencée sur le rebord (220), la structure de paroi (160) comportant au moins une ouverture (170),
**caractérisé en ce que**
la structure de paroi (160) est adjacente à au moins une structure de paroi supplémentaire (160), celle-ci comportant également au moins une ouverture (170) et cette ouverture (170) étant de préférence agencée dans une autre position circonférentielle par rapport à un axe de déplacement du noyau magnétique mobile (210).

2. Relais d'enclenchement selon la revendication 1, **caractérisé en ce que** la structure de paroi (160) comporte plusieurs ouvertures (170).

3. Relais d'enclenchement selon la revendication 1 ou 2, **caractérisé en ce que** la au moins une structure de paroi (160) ayant un rebord de paroi est en butée sur une collerette (250) ou contre une face frontale de préférence circulaire (260) du noyau magnétique fixe (200) ou mobile (210).

4. Relais d'enclenchement selon l'une des revendications 1 à 3, **caractérisé en ce qu'**une pression existe entre le rebord et un élément de pression, dans lequel une pression existe de préférence également entre la structure de paroi (160) et une face frontale du noyau magnétique mobile (210).

5. Relais d'enclenchement selon la revendication 1, **caractérisé en ce qu'**un axe de commutation (270) est agencé dans une ouverture du noyau magnétique mobile, dans lequel l'axe de commutation (270) a une section transversale plus petite que l'ouverture et est plus long que la longueur sur laquelle l'axe de commutation (270) s'étend dans l'ouverture.

6. Relais d'enclenchement selon la revendication 5, **caractérisé en ce que** l'axe de commutation (270) est fendu et un équilibrage de pression est possible à travers la fente (280).

7. Relais d'enclenchement selon la revendication 1, **caractérisé en ce qu'**un emplacement d'assemblage entre un couvercle de relais (12) et le boîtier se situe entre un espace de commutation (300), dans lequel est agencé un pont de commutation (8), et la zone environnante du relais d'enclenchement, dans lequel un canal (22) est formé à l'emplacement d'assemblage.

8. Relais d'enclenchement selon la revendication 7, **caractérisé en ce que** le canal (22) est réalisé dans un bourrelet de retenue (310) du couvercle de relais (12).

9. Relais d'enclenchement selon la revendication 1, **caractérisé en ce qu'**un emplacement d'assemblage se situe entre un espace de commutation, dans lequel est agencé le pont de commutation, et une passage de boulon (320) du relais d'enclenchement, dans lequel un canal (22) est formé à l'emplacement d'assemblage.

10. Relais d'enclenchement selon la revendication 9, **caractérisé en ce qu'**un disque intermédiaire (C) comporte un canal entre une tête de boulon (6) et une partie du couvercle de relais.

11. Relais d'enclenchement selon les revendications 7 à 10, **caractérisé en ce que** le canal a de préférence une allure coudée.

12. Démarreur comportant un relais d'enclenchement selon l'une des revendications 1 à 11.
